# FASCICULE DE BREVET EUROPEEN

(11) **EP 2 580 417 B1**
(45) Date de publication et mention de la délivrance du brevet: **26.04.2017**
(21) Numéro de dépôt: 10742172.9
(22) Date de dépôt: 10.06.2010
(51) Int. Cl.: E06B 1/02, E06B 1/18, E06B 1/52, E06B 1/58, E06B 1/60, E06B 5/16

(54) **STRUCTURE DE BLOC-PORTE**
TÜRELEMENT
DOOR ASSEMBLY

(30) Priorité: 08.06.2010 FR 1054476
(43) Date de publication de la demande: 17.04.2013
(73) Titulaire: Baumert (Société par Actions Simplifiée Unipersonnelle), 67150 Schaeffersheim (FR)
(72) Inventeur: BAUMERT, Bernard, F-67150 Schaeffersheim (FR)
(74) Mandataire: Nuss, Laurent
(86) Numéro de dépôt international: PCT/FR2010/051155
(87) Numéro de publication internationale: WO 2011/154618

(56) Documents cités:
- EP-A2- 0 663 506
- CH-A5- 563 519
- FR-A1- 2 012 532
- FR-A1- 2 701 287
- US-A- 2 893 070

## Description

La présente invention a pour objet une structure de bloc-porte fermant une baie pratiquée dans un ouvrage de maçonnerie installé dans un bâtiment et plus particulièrement dans un bâtiment de haute sécurité tel qu'un bâtiment de centrale nucléaire.

On sait qu'un bloc-porte est essentiellement constitué, d'une part, par une partie fixe, habituellement connue sous le nom d'huisserie ou de cadre dormant, apte à être engagé(e) dans une ouverture ou baie pratiquée dans un ouvrage de maçonnerie, tel qu'un mur, s'étendant généralement sensiblement verticalement dans un bâtiment en vue de séparer ou de délimiter deux espaces de ce dernier et, d'autre part, par au moins une partie mobile, ci-après dénommée battant, monté(e) pivotant(e) autour d'un axe, généralement sensiblement vertical.

De manière générale, le cadre dormant, qui présente une forme globalement rectangulaire, est monté et fixé rigidement dans la feuillure de l'embrasure d'une baie, dans laquelle il s'étend sensiblement verticalement, et est composé de deux montants verticaux reliés entre eux par une traverse supérieure horizontale et, éventuellement, d'un seuil, notamment dans le cas d'un bloc-porte étanche formant la partie basse dudit cadre dormant, à l'état monté dans ladite baie. Le battant comporte deux montants opposés, s'étendant sensiblement verticalement à l'état monté du bloc porte dans ladite baie, dont l'un est apte à être monté pivotant sur le montant vertical correspondant du cadre dormant, tandis que l'autre montant opposé du battant est équipé, éventuellement, d'une serrure.

Les blocs-portes se répartissent selon plusieurs types de blocs-portes, à savoir les blocs-portes ordinaires, avec ou sans étanchéité à l'air et/ou au feu et/ou au gaz, et les blocs portes coupe feu, avec ou sans serrure, comprenant notamment les blocs-portes pare flammes qui sont étanches au passage des flammes et des gaz, les blocs-portes coupe feu résistant à de fortes élévations de température et les blocs-portes coupe feu étanches à l'air et/ou à l'eau et/ou au gaz.

Dans le cas où les blocs-portes ne comportent pas de serrures, ceux-ci sont plus particulièrement destinés au confinement et au compartimentage des zones enflammées pour empêcher la propagation du feu et des fumées dans les bâtiments ainsi équipés.

Pour ce qui concerne les bloc-portes destinés à être installés dans des bâtiments de haute sécurité, tels que des bâtiments de centrales nucléaires, ceux-ci doivent répondre à des contraintes de sécurité et/ou de protection incendie élevées. De tels blocs-portes comprennent généralement un battant monté en pivotement sur un cadre dormant au moyen de deux ou trois paumelles munies chacune d'une partie mobile soudée sur l'un des bords verticaux du battant et d'une partie fixe soudée sur l'un des bords verticaux correspondants du cadre dormant.

Par ailleurs, ces blocs-portes, lorsqu'ils sont défectueux, dégradés ou endommagés, doivent être changés et remplacés par un bloc-porte identique ou d'un type différent.

D'autre part, un changement de bloc-porte, partiel ou total, peut être prévu lorsque le type de bloc-porte ne convient plus à l'utilisation recherchée, par exemple dans le cas d'un changement de destination d'un local fermé par un bloc-porte ordinaire en un local devant contenir du matériel onéreux ou sensible, comme par exemple du matériel informatique, exigeant une fermeture par un bloc-porte offrant une protection incendie ou plus efficace et plus adaptée tel qu'un bloc coupe feu ou coupe feu étanche.

L'opération qui consiste à enlever un bloc-porte, notamment un bloc-porte installé dans une baie d'un bâtiment hautement sécurisé, est lourde et exige des durées d'intervention longues. En effet, un tel bloc-porte est fixé rigidement avec blocage en position dans la baie correspondante de l'ouvrage de maçonnerie et ne peut être enlevé que par découpage ou tronçonnage, au moyen d'outils spécifiques tels que des meuleuses ou des burineuses. Il en est de même pour l'opération qui consiste à installer un nouveau bloc porte et qui exige une intervention longue incluant la préparation de la surface réceptrice de l'ancien bloc porte et la réalisation de nouvelles soudures pour fixer le nouveau bloc porte. Or, dans ces bâtiments hautement sécurisés, notamment dans les bâtiments de centrales nucléaires, et pour des raisons de sécurité et de protection des opérateurs bien compréhensibles, les temps d'intervention de maintenance et d'immobilisation au coeur des installations doivent être réduits au strict minimum.

Le document FR 2 701 287 A1 a pour objet un ensemble de bâti dormant pour une porte pivotante d'un habitacle, destiné à remplacer un bâti dormant classique en bois, ledit ensemble de bâti dormant comprenant un pré-cadre dormant comprenant une partie précadre et une partie habillage préfixées l'une à l'autre selon le préambule de la revendication 1. La partie précadre comprend plusieurs pattes de fixation et un rebord. Le précadre est fixé à la fois par ses pattes et son rebord grâce à du béton (première phase) remplissant l'espace existant entre le rebord et une partie de base de la partie de précadre. Dans une variante distincte, le précadre, qui présente une forme en C comprenant une base et une aile prolongée par un rebord, est fixé dans le mur (béton première phase) au moyen de quatorze vis traversant des chevilles à expansion logées dans des trous pratiqués dans le mur.

Le document EP 0 663 506 A2 a pour objet un encadrement de porte comprenant un support de fixation de section en forme de L comportant deux branches perpendiculaires à savoir une première branche et une seconde branche. La première branche est fixée sur le mur de l'ouverture de la porte grâce à des boulons et la seconde branche supporte, sur sa face interne, une pluralité de goujons s'étendant parallèlement à la première branche et étant prévus chacun pour porter une attache en forme de U retenue au moyen d'une rondelle et d'un écrou de serrage.

Le document FR 2 012 532 A1 a pour objet un encadrement de fenêtre ou de porte fenêtre comprenant, d'une part, un premier profilé formant un pré-cadre dormant sur lequel sont soudés des tirants emprisonnés, par l'une de leurs extrémités, dans la maçonnerie et, d'autre part, un second profilé formant un cadre dormant relié au premier profilé par différentes broches transversales traversant les deux profilés et jusque dans du mortier ou du béton remplissant la zone séparant ces derniers.

Le document CH 563 519 A5 a pour objet un système de cadre fixe pour portes ou fenêtres comprenant un profilé de verrouillage de section transversale en forme de H, de T ou de L permettant de fixer le cadre fixe de la porte sur le mur de l'ouverture de la porte concernée, tandis que le profilé de verrouillage est fixé par des chevilles ancrées dans une paroi en plâtre entourant le mur, chaque cheville s'étendant dans une cavité de réception creusée dans le mur de l'ouverture de la porte.

La présente invention a pour but de pallier ces inconvénients en proposant une structure de bloc-porte fermant une baie pratiquée dans un ouvrage de maçonnerie permettant de simplifier les opérations de dépose et/ou d'installation d'un bloc-porte et de réduire notablement la durée des interventions correspondantes, notamment pour ce qui concerne les blocs-portes lourds utilisés dans les bâtiments de haute sécurité et plus particulièrement dans les bâtiments de centrales nucléaires, ce tout en conférant une grande résistance et une grande rigidité à la structure.

A cet effet, la présente invention a pour objet une structure de bloc-porte fermant une baie, plus particulièrement de forme rectangulaire ou carrée, pratiquée dans un ouvrage de maçonnerie, tel qu'un mur, s'étendant sensiblement verticalement et séparant ou délimitant deux espaces dans un bâtiment et plus particulièrement dans un bâtiment de haute sécurité, ledit ouvrage de maçonnerie comprenant un voile béton, ou béton de première phase, et un micro béton, ou béton deuxième phase, ladite structure comprenant, d'une part, un bloc-porte constitué par au moins un battant monté pivotant, par l'intermédiaire d'au moins deux paumelles, munies chacune d'une partie fixe et d'une partie mobile, autour d'un axe vertical, et par un cadre dormant comportant deux montants verticaux, une traverse supérieure horizontale et, éventuellement, un seuil, ledit bloc-porte étant engagé dans une feuillure pratiquée dans l'épaisseur du mur de l'embrasure de la baie et, d'autre part, un pré-cadre dormant monté dans la feuillure de ladite baie en étant maintenu et bloqué en position dans ladite feuillure, et se caractérise en ce que la structure du bloc-porte comprend en outre des moyens de préfixation, des moyens d'ancrage, des moyens de scellement et des moyens de liaison rigides et démontables, et en ce que :
- le précadre dormant est, d'une part, préfixé directement dans ledit voile béton ou béton de première phase grâce aux moyens de préfixation et, d'autre part, fixé rigidement et définitivement dans l'ouvrage de maçonnerie, grâce aux moyens d'ancrage et aux moyens de scellement, lesdits moyens de scellement consistant en le micro béton, ou béton de deuxième phase, coulé sur ledit précadre dormant préfixé, lesdits moyens d'ancrage s'étendant dans le micro béton ou béton deuxième phase,
- ledit précadre dormant préfixé constitue un support de fixation du bloc-porte permettant, grâce aux moyens de liaison rigides et démontables, de fixer ledit bloc-porte de manière amovible dans ladite baie, ledit précadre dormant comprenant au moins une pièce support réceptrice et ledit bloc-porte comprenant au moins une pièce d'assemblage apte à être assemblée avec une pièce support réceptrice, par serrage avec pression l'une contre l'autre grâce aux moyens de liaison rigides et démontables,
- un logement ou une réservation est ménagé dans chaque pièce support réceptrice pour permettre la réception du moyen de liaison rigide et démontable correspondant.

L'invention sera mieux comprise, grâce à la description ci-après, qui se rapporte à plusieurs modes de réalisation, donnés à titre d'exemples non limitatifs, et expliqués avec référence aux dessins schématiques annexés, dans lesquels :
- la figure 1 représente une vue en coupe horizontale, d'une structure de bloc-porte, selon la présente invention, dans un premier mode de réalisation et dans une configuration coupe feu, fermant une baie pratiquée dans un ouvrage de maçonnerie d'un bâtiment de haute sécurité,
- la figure 2 représente une vue en coupe horizontale, d'une structure de bloc-porte, selon la présente invention, dans un deuxième mode de réalisation et dans une configuration coupe feu, fermant une baie pratiquée dans un ouvrage de maçonnerie d'un bâtiment de haute sécurité,
- la figure 3 représente une vue en coupe horizontale, d'une structure de bloc-porte, selon la présente invention, dans un troisième mode de réalisation et dans une configuration coupe feu avec étanchéité, fermant une baie pratiquée dans un ouvrage de maçonnerie d'un bâtiment de haute sécurité,
- la figure 4 représente la structure de bloc-porte représentée sur la figure 2 dans une configuration pare flamme,
- la figure 5 représente la structure de bloc-porte représentée sur la figure 3 dans une configuration d'un bloc-porte ordinaire étanche à l'air, à l'eau et au gaz,
- la figure 6 représente le précadre dormant et le cadre dormant de la structure de bloc-porte représentée sur la figure 2 et sur la figure 4, côté opposé à celui coopérant avec les paumelles,
- la figure 7 représente le précadre dormant et le dormant de la structure de bloc-porte représentée sur la figure 2 et sur la figure 4, côté paumelles,
- la figure 8 représente une vue en coupe verticale du système de bloc-porte représenté sur la figure 2,
- la figure 9 représente une vue en coupe verticale du système de bloc-porte représenté sur la figure 3.
- la figure 10 représente une vue de face d'un bloc porte, côté avant, à l'état monté dans une baie d'un ouvrage de maçonnerie dans un bâtiment de haute sécurité, en situation de fermeture de la porte,
- la figure 11 représente une vue en perspective d'un précadre dormant en U d'une structure de bloc porte selon la présente invention.

Les figures montrent une structure de bloc-porte, selon la présente invention, fermant une baie 1, plus particulièrement de forme rectangulaire ou carrée, pratiquée dans un ouvrage de maçonnerie 2, tel qu'un mur, s'étendant sensiblement verticalement et séparant ou délimitant deux espaces dans un bâtiment et plus particulièrement dans un bâtiment de haute sécurité, tel qu'un bâtiment de centrale nucléaire, comprenant un bloc-porte 3, 4, 5 constitué par au moins un battant 3 monté pivotant, par l'intermédiaire d'au moins deux paumelles 6, munies chacune d'une partie fixe et d'une partie mobile, autour d'un axe vertical 4, et par un cadre dormant 5 comportant deux montants verticaux 7, une traverse supérieure horizontale 8 et, éventuellement, un seuil 9 plus particulièrement dans le cas d'un bloc-porte coupe feu avec étanchéité, ledit bloc-porte 3, 4, 5 étant engagé dans une feuillure 2' pratiquée dans l'épaisseur du mur 2 de l'embrasure de la baie 1.

Conformément à la présente invention une telle structure comprend en outre un précadre dormant 10 monté dans la feuillure 2' de la baie 1 en étant maintenu rigidement et bloqué en position dans ladite feuillure 2' grâce à des moyens respectivement d'ancrage 11', 11"' et de scellement 11" et des moyens de préfixation 11, dans l'ouvrage de maçonnerie 2, ledit précadre dormant 10 constituant un support de fixation du bloc-porte 3, 4, 5 permettant, grâce à des moyens de liaison rigides et démontables 12, 13 de fixer ledit bloc-porte 3, 4, 5 de manière amovible dans ladite baie 1.

On comprendra que le précadre dormant 10 est monté et préfixé dans la baie 1, préalablement au montage du cadre dormant 5 dans la baie 1 sur ledit précadre dormant 10.

Confermément à la présente invention le précadre dormant 10 comprend au moins une pièce support réceptrice 14, 15 et le bloc-porte 3, 4, 5 comprend au moins une pièce d'assemblage 16, 17, 18 assemblée avec une pièce support réceptrice 14, 15, par serrage avec pression l'une contre l'autre grâce aux moyens de liaison rigides et démontables 12, 13 qui peuvent être par exemple des vis 12 ou des boulons 13.

Si on se réfère à la figure 11, on peut voir que le précadre dormant 10 peut présenter globalement une forme de U, comportant deux montants verticaux 10' reliées entre eux par une traverse supérieure horizontale 10" et que lesdits montants 10' et ladite traverse 10" peuvent être réalisés à partir de profilés en tôle rigide ou autre élément plat allongé en matériau dur et rigide, de préférence pliée longitudinalement de sorte à présenter une section transversale globalement en forme de L.

Confermément à la présente invention comme on peut le voir dans les figures 1 à 7, le précadre dormant 10 est, d'une part, préfixé dans le voile béton ou béton de première phase de l'ouvrage de maçonnerie 2 grâce aux moyens de préfixation 11 et, d'autre part, fixé rigidement et définitivement dans l'ouvrage de maçonnerie 2 grâce aux moyens d'ancrage 11', 11"' et aux moyens de scellement 11".
De préférence les moyens d'ancrage 11', 11"' du précadre dormant 10 dans l'ouvrage de maçonnerie 2 peuvent consister, par exemple, en au moins une jambe d'ancrage 11' et/ou en au moins une tôle pliée 11"'.
Les moyens de scellement 11" consistent en un micro béton ou béton de deuxième phase coulé sur ledit précadre dormant 10 préfixé.

La figure 1 montre des moyens d'ancrage 11' consistant uniquement en au moins une tôle pliée, tandis que les autres figures montrent des moyens d'ancrage 11', 11"' consistant en au moins une jambe d'ancrage 11' et en au moins une tôle 11", de préférence rigide et pliée. Les jambes d'ancrage 11' peuvent également être prévues pour être fixées directement sur une tôle 11"' pliée, comme on peut le voir notamment sur la figure 11, dont l'un des montants verticaux 10' du précadre dormant 10 opposé à celui situé du côté des paumelles 6, non représentées, comporte, sensiblement centralement, des moyens d'ancrage 11', 11"' qui consistent en une tôle 11"' pliée s'étendant à distance du montant vertical 10' opposé et de la face externe de laquelle tôle 11"' pliée s'étendent des jambes d'ancrage 11'.

Confermément à la présente invention, un logement ou une réservation 19, 20 est rnénagé(e) dans chaque pièce support réceptrice respectivement 14, 15 pour permettre la réception du moyen de liaison rigide et démontable 12, 13 correspondant. Une réservation 19, 20 peut être réalisée, par exemple, au moyen d'une tôle rigide ou autre élément plat rigide fixée sur la face interne de la pièce support réceptrice 14 et pliée pour former une cavité de réception et de protection, ce de manière à empêcher que, lors du scellement du précadre dormant 10 préfixé, le micro béton 11" ne remplisse chaque réservation 19, 20 et que les trous de fixation du bloc porte 3, 4, 5 sur la ou les pièces supports réceptrices 14, 15 du précadre dormant 10 ne soient obturés par le micro béton 11 ".

Par ailleurs, une pièce support réceptrice 15 peut consister en un insert profilé de section transversale globalement en forme de C qui peut avantageusement être scellé, avec ancrage, dans l'ouvrage de maçonnerie 2 (figures 2, 3, 4, 5, 7, 10). Dans ce cas la réservation 20 précitée peut consister avantageusement en l'espace intérieur dudit profilé insert en C s'ouvrant sur l'ouverture 21 dudit C.

L'ouverture 21 de l'insert profilé 15 en C peut alors être prévue pour affleurer avantageusement sur la face externe de l'ouvrage de maçonnerie 2 et recevoir au moins un moyen de liaison rigide et démontable 13, tel qu'un boulon à tête crochet ou à tête marteau, réalisant un serrage par pression d'une pièce d'assemblage 17, 18 correspondante du bloc-porte 3, 4, 5 contre ledit insert profilé 15 et ladite face externe de l'ouvrage de maçonnerie 2.

Un tel insert profilé 15 en C peut présenter de préférence des caractéristiques permettant une forte reprise de charge dans le sens longitudinal du profilé et peut être par exemple un profilé connu sous la dénomination commerciale de « rail HALFEN », non déposée, répondant parfaitement aux exigences liées aux installations verticales et aux charges dynamiques élevées d'un bloc-porte de poids très élevé, utilisé dans les bâtiments de haute sécurité tels que les bâtiments de centrales nucléaires.

Par ailleurs, dans ce type d'insert profilé 15 en C les deux rebords internes de l'ouverture 21 du C peuvent être de préférence crantés et peuvent coopérer avec une face interne crantée de la tête d'un boulon de serrage formant un moyen de liaison rigide et démontable 13, ce de manière à supprimer tout risque de glissement de la charge (bloc porte) après réglage de sa position et de sa fixation sur ledit insert profilé 15 en C.

Un moyen d'ancrage 11' tel qu'une jambe d'ancrage peut également, avantageusement, constituer un moyen d'ancrage d'un insert profilé 15 en C formant une partie du précadre dormant 10 et peut s'étendre, par exemple, perpendiculairement de la face arrière dudit insert profilé 15 opposée à la face avant comportant l'ouverture 21 du C. De préférence, chaque insert profilé 15 en C peut comporter deux jambes d'ancrage 11'. D'autre part, la présente invention peut prévoir que le bloc porte 3, 4, 5 comprenne, de préférence, un profilé insert 15 en C par paumelle 6, comme on peut le voir sur la figure 11 qui montre un précadre dormant 10 comportant trois inserts profilés 15 en C s'étendant latéralement de l'un des montants verticaux 10' dudit précadre dormant 10, à l'extérieur de ce dernier, et coopérant chacun avec une paumelle 6 correspondante d'un battant 3, non représentés sur la figure 11.

Dans un premier mode de réalisation de la structure de bloc-porte, selon la présente invention, la partie fixe de chaque paumelle 6 de chaque battant 3 peut être fixée sur l'un des montants verticaux 7 du cadre dormant 5. En outre, le cadre dormant 5 peut comporter au moins une pièce d'assemblage 16 serrée par pression contre une pièce support réceptrice 14 du précadre dormant 10 dans la feuillure 2' de la baie 1 (figure 1).

De préférence, l'ouverture 21 de l'insert profilé 15 en C peut affleurer sensiblement sur la face externe de l'ouvrage de maçonnerie 2 en une zone située en retrait de la feuillure 2', ceci pour placer l'axe vertical 4 de pivotement du battant 3 en retrait et à distance de ladite feuillure 2', ce de manière à permettre la libération du passage de la baie 1 par un dégagement latérale du battant 3 de la baie 1 lorsque celui-ci est en position d'ouverture de dégagement, notamment à 90° par rapport au plan de l'ouverture de la baie 1 (figure 2, 3, 4, 5).

Dans un deuxième mode de réalisation de la structure de bloc-porte, selon la présente invention, la partie fixe de chaque paumelle 6 de chaque battant 3 constitue une pièce d'assemblage 17 serrée par pression, grâce à un moyen de liaison rigide et démontable 13 contre un insert profilé 15 en C correspondant et la partie correspondante de la face externe de l'ouvrage de maçonnerie 2, ceci de manière à permettre un transfert des efforts directement dans l'ouvrage de maçonnerie 2. Les inserts profilés 15 en C permettent également avantageusement un réglage de la hauteur du battant 3 dans la baie 1. En outre le cadre dormant 5 peut comprendre au moins une pièce d'assemblage 16 serrée par pression grâce à un moyen de liaison rigide et démontable 12 contre une pièce support réceptrice 14 correspondante du précadre dormant 10 (figure 2 et figure 4).

Dans un troisième mode de réalisation de la structure de bloc-porte selon la présente invention, le cadre dormant 5 peut s'étendre depuis la feuillure 2', au moins, jusqu'au niveau de chaque insert profilé 15 en C et la partie fixe de chaque paumelle 6 peut être fixée sur ladite extension du cadre dormant 5, de manière à être située, de préférence, sensiblement au niveau ou à proximité d'un insert profilé 15 en C. Par ailleurs, au moins une partie de ladite extension peut constituer une pièce d'assemblage 18 serrée par pression grâce à un moyen de liaison rigide et démontable 13 contre un insert profilé 15 en C et contre la partie correspondante de la face externe de l'ouvrage de maçonnerie 2. En outre, ledit cadre dormant 5 peut comprendre au moins une pièce d'assemblage 16 serrée par pression grâce à un moyen de liaison rigide et démontable 12 contre une pièce support réceptrice 14 correspondante du précadre dormant 10 dans la feuillure 2' (figure 3 et figure 5).

Le cadre dormant 5 d'une structure de bloc-porte selon la présente invention peut être réalisé de préférence à partir de profilés mis bout à bout et réalisés chacun à partir d'un élément allongé et plat en matériau rigide présentant des propriétés de tenue en température et au feu, tel qu'une tôle rigide, comportant éventuellement un pli longitudinal, apte à être appliqué, directement ou indirectement, contre au moins l'une des faces du fond de la feuillure 2'. Le cadre dormant 5 peut présenter plus particulièrement un profil avec une section transversale globalement en forme de L. Ainsi, l'une des ailes du L peut être fixée sur le précadre donnant 10 dans la feuillure 2', tandis que dans une orientation spécifique du L, l'autre l'aile peut s'étendre contre la face externe de l'ouvrage de maçonnerie 2, au moins, jusqu'au niveau des inserts profilés 15 en C (figure 3 et 5).

On comprendra que cette extension du cadre dormant 5 en dehors ou au-delà de la feuillure 2', dans le plan de face externe de l'ouvrage de maçonnerie 2, peut également être réalisée du côté de la traverse horizontale supérieure 8 (figure 9) et du côté de la serrure 3' (figure 3 et figure 5).

Bien entendu, l'invention n'est pas limitée au mode de réalisation décrit et représenté aux dessins annexés. Des modifications restent possibles, notamment du point de vue de la constitution des divers éléments ou par substitution d'équivalents techniques, sans sortir pour autant du domaine de protection de la revendication 1.

## Revendications

1. Structure de bloc-porte fermant une baie (1), plus particulièrement de forme rectangulaire ou carrée, pratiquée dans un ouvrage de maçonnerie (2), tel qu'un mur, s'étendant sensiblement verticalement et séparant ou délimitant deux espaces dans un bâtiment et plus particulièrement dans un bâtiment de haute sécurité, ledit ouvrage de maçonnerie (2) comprenant un voile béton, ou béton de première phase, et un micro béton, ou béton deuxième phase, ladite structure comprenant, d'une part, un bloc-porte (3, 4, 5) constitué par au moins un battant (3) monté pivotant, par l'intermédiaire d'au moins deux paumelles (6), munies chacune d'une partie fixe et d'une partie mobile, autour d'un axe vertical (4), et par un cadre dormant (5) comportant deux montants verticaux (7), une traverse supérieure horizontale (8) et, éventuellement, un seuil (9), ledit bloc-porte (3, 4, 5) étant engagé dans une feuillure (2') pratiquée dans l'épaisseur du mur (2) de l'embrasure de la baie (1) et, d'autre part, un pré-cadre dormant (10) monté dans la feuillure (2') de ladite baie (1) en étant maintenu et bloqué en position dans ladite feuillure (2'),
**caractérisée en ce que** la structure de bloc-porte comprend en outre des moyens de préfixation (11), des moyens d'ancrage (11', 11"'), des moyens de scellement (11") et des moyens de liaison rigides et démontables (12, 13), et **en ce que** :
- le précadre dormant (10) est, d'une part, préfixé directement dans ledit voile béton ou béton de première phase grâce aux moyens de préfixation (11) et, d'autre part, fixé rigidement et définitivement dans l'ouvrage de maçonnerie (2), grâce aux moyens d'ancrage (11', 11"') et aux moyens de scellement (11 "), lesdits moyens de scellement (11") consistant en le micro béton, ou béton de deuxième phase, coulé sur ledit précadre dormant (10) préfixé, lesdits moyens d'ancrage s'étendant dans le micro béton ou béton deuxième phase,
- ledit précadre dormant (10) préfixé constitue un support de fixation du bloc-porte (3, 4, 5) permettant, grâce aux moyens de liaison rigides et démontables (12, 13), de fixer ledit bloc-porte (3, 4, 5) de manière amovible dans ladite baie (1), ledit précadre dormant (10) comprenant au moins une pièce support réceptrice (14, 15) et ledit bloc-porte (3, 4, 5) comprenant au moins une pièce d'assemblage (16, 17, 18) assemblée avec une pièce support réceptrice (14, 15), par serrage avec pression l'une contre l'autre grâce aux moyens de liaison rigides et démontables (12, 13),
- un logement ou une réservation (19, 20) est ménagé dans chaque pièce support réceptrice (14, 15) pour permettre la réception du moyen de liaison rigide et démontable (12, 13) correspondant.

2. Structure, selon la revendication 1, **caractérisée en ce que** les moyens d'ancrage (11', 11"') consistent en au moins une jambe d'ancrage (11') et/ou en au moins une tôle (11"') rigide pliée.

3. Structure de bloc-porte fermant une baie, selon la revendication 1 ou la revendication 2, **caractérisée en ce que** la partie fixe de chaque paumelle (6) de chaque battant (3) est fixée sur l'un des montants verticaux (7) du cadre dormant (5) et **en ce que** ce dernier comporte au moins une pièce d'assemblage (16) serrée par pression contre une pièce support réceptrice (14) du précadre dormant (10) dans la feuillure (2') de la baie (1).

4. Structure de bloc-porte fermant une baie, selon la revendication 1 ou la revendication 2, **caractérisée en ce qu'**une pièce support réceptrice (15) du précadre dormant (10), essentiellement du côté des paumelles (6), consiste en un insert profilé de section transversale globalement en forme de C scellé, avec ancrage, dans l'ouvrage de maçonnerie (2) et **en ce que** l'ouverture (21) dudit insert profilé (15) en C affleure sur la face externe de l'ouvrage de maçonnerie (2) et reçoit au moins un moyen de liaison rigide et démontable (13), tel qu'un boulon à tête crochet ou marteau, réalisant un serrage par pression d'une pièce d'assemblage (17, 18) correspondante du bloc-porte (3, 4, 5) contre ledit insert profilé (15) et la partie correspondante de ladite face externe de l'ouvrage de maçonnerie (2).

5. Structure de bloc-porte fermant une baie, selon la revendication 4, **caractérisée en ce que** l'ouverture (21) de l'insert profilé (15) en C affleure sensiblement la face externe de l'ouvrage de maçonnerie (2) en une zone située en retrait de la feuillure (2'), ceci pour placer l'axe vertical (4) de pivotement du battant (3) en retrait et à distance de ladite feuillure (2'), ce de manière à permettre la libération du passage de la baie (1) par un dégagement latérale du battant (3) de la baie (1) lorsque celui-ci est en position d'ouverture de dégagement, notamment à 90° par rapport au plan de l'ouverture de la baie (1).

6. Structure de bloc-porte fermant une baie, selon la revendication 5, **caractérisée en ce que** la partie fixe de chaque paumelle (6) de chaque battant (3) constitue une pièce d'assemblage (17) serrée par pression, grâce à un moyen de liaison rigide et démontable (13) contre un insert profilé (15) en C correspondant et la partie correspondante de la face externe de l'ouvrage de maçonnerie (2), ceci de manière à permettre notamment un transfert des efforts directement dans l'ouvrage de maçonnerie (2) et **en ce que** le cadre dormant (5) comprend au moins une pièce d'assemblage (16) serrée par pression grâce à un moyen de liaison rigide et démontable (12) contre une pièce support réceptrice (14) correspondante du précadre dormant (10).

7. Structure de bloc-porte fermant une baie, selon la revendication 6, **caractérisée en ce que** le cadre dormant (5) s'étend depuis la feuillure (2'), au moins, jusqu'au niveau de chaque insert profilé (15) en C, la partie fixe de chaque paumelle (6) étant fixée sur ladite extension du cadre dormant (5), de manière à être située, de préférence, sensiblement au niveau ou à proximité d'un insert profilé (15) en C, et **en ce que**, d'une part, au moins une partie de ladite extension constitue une pièce d'assemblage (18) serrée par pression grâce à un moyen de liaison rigide et démontable (13) contre un insert profilé (15) en C et contre la partie correspondante de la face externe de l'ouvrage de maçonnerie (2) correspondants et, d'autre part, ledit cadre dormant (5) comprend au moins une pièce d'assemblage (16) serrée par pression grâce à un moyen liaison rigide et démontable (12) contre une pièce support réceptrice (14) correspondante du précadre dormant (10) dans la feuillure (2').

8. Structure de bloc-porte fermant une baie, selon l'une quelconque des revendications 1 à 7, **caractérisée en ce que** le précadre dormant (10) présente globalement une forme de U, comportant deux montants verticaux (10') reliés entre eux par une traverse supérieure horizontale (10") et **en ce que** lesdits montants (10') et ladite traverse (10") sont réalisés à partir de profilés en tôle rigide ou autre élément plat allongé en matériau dur et rigide, de préférence pliée longitudinalement de sorte à présenter une section transversale globalement en forme de L.

9. Structure de bloc-porte fermant une baie, selon l'une quelconque des revendications 1 à 8, **caractérisée en ce que** le cadre dormant (5) est réalisé à partir de profilés mis bout à bout et réalisés chacun à partir d'un élément allongé et plat en matériau rigide présentant des propriétés de tenue en température et au feu, tel qu'une tôle rigide, comportant éventuellement un pli longitudinal, appliqué, directement ou indirectement, contre au moins l'une des faces du fond de la feuillure (2').

## Patentansprüche

1. Türblock-Struktur, die einen Durchgang (1) verschließt, der insbesondere eine rechteckige oder quadratische Form aufweist, der in einem Mauerwerk (2), wie einer Wand, ausgebildet ist, das sich im Wesentlichen senkrecht erstreckt und zwei Bereiche in einem Gebäude voneinander trennt oder abgrenzt, insbesondere in einem Hochsicherheitsgebäude, wobei das Mauerwerk (2) eine Betonschale, oder Beton der ersten Phase, und einen Mikrobeton, oder Beton der zweiten Phase, umfasst, wobei die Struktur einerseits einen Türblock (3, 4, 5) aufweist, der gebildet ist aus mindestens einem Flügel (3), der mittels wenigstens zweier Türbänder (6), die jeweils mit einem festen Teil und einem beweglichen Teil ausgestattet sind, um eine vertikale Achse (4) schwenkbar montiert ist, und aus einem Festrahmen (5), der zwei senkrechte Holme (7), einen waagerechten oberen Querträger (8) und gegebenenfalls eine Schwelle (9) aufweist, wobei der Türblock (3, 4, 5) eingesetzt ist in einen Falz (2'), der in Richtung einer Dickenabmessung des Mauerwerks (2) in der Laibung des Durchgangs (1) ausgebildet ist, und andererseits einen Hilfs-Festrahmen (10), der in dem Falz (2') des Durchgangs (1) angeordnet ist und der in dem Falz (2') in Position gehalten und fixiert ist,
**dadurch gekennzeichnet, dass** die Türblock-Struktur außerdem Vorfixierungsmittel (11), Verankerungsmittel (11', 11"'), Versiegelungsmittel (11") und steife sowie abnehmbare Verbindungsmittel (12, 13) aufweist, und dadurch, dass:
- der Hilfs-Festrahmen (10) einerseits direkt in der Betonschale oder im Beton der ersten Phase durch die Vorfixierungsmittel (11) vorfixiert ist, und andererseits starr und endgültig im Mauerwerk (2) durch die Verankerungsmittel (11', 11"') und die Versiegelungsmittel (11") fixiert ist, wobei die Versiegelungsmittel (11") aus dem Mikrobeton oder Beton der zweiten Phase bestehen, der auf den vorfixierten Hilfs-Festrahmen (10) gegossen ist, wobei die Verankerungsmittel sich in den Mikrobeton oder Beton der zweiten Phase erstrecken,
- der vorfixierte Hilfs-Festrahmen (10) einen Befestigungsträger des Türblocks (3, 4, 5) bildet, der es ermöglicht, den Türblock (3, 4, 5) durch die steifen und abnehmbaren Verbindungsmittel (12, 13) im Durchgang (1) lösbar zu befestigen, wobei der Hilfs-Festrahmen (10) mindestens ein Aufnahmeträgerteil (14, 15) aufweist, und der Türblock (3, 4, 5) mindestens ein Verbindungsteil (16, 17, 18) aufweist, das mit einem Aufnahmeträgerteil (14, 15) durch Verspannen mit wechselseitiger Druckeinwirkung über die steifen und abnehmbaren Verbindungsmittel (12, 13) verbunden ist,
- ein Gehäuse oder eine Aussparung (19, 20) in jedem Aufnahmeträgerteil (14, 15) gebildet ist, um die Aufnahme des entsprechenden steifen und abnehmbaren Verbindungsmittels (12, 13) zu ermöglichen.

2. Struktur nach Anspruch 1, **dadurch gekennzeichnet, dass** die Verankerungsmittel (11', 11"') aus mindestens einem Verankerungsschaft (11') und/oder aus mindestens einem gefalteten starren Blechteil (11"') bestehen.

3. Türblock-Struktur, die einen Durchgang (1) verschließt, nach Anspruch 1 oder 2, **dadurch gekennzeichnet, dass** der fixierte Abschnitt jedes Türbandes (6) jedes Türflügels (3) an einem der senkrechten Holme (7) des Festrahmens (5) fixiert ist, und dass dieser mindestens ein Verbindungsteil (16) aufweist, das mit Druck gegen ein Aufnahmeträgerteil (14) des Hilfs-Festrahmens (10) in dem Falz (2') des Durchgangs (1) verspannt ist.

4. Türblock-Struktur, die einen Durchgang (1) verschließt, nach Anspruch 1 oder 2, **dadurch gekennzeichnet, dass** ein Aufnahmeträgerteil (15) des Hilfs-Festrahmens (10), im Wesentlichen im Bereich der Türbänder (6), aus einer Profileinlage mit einem insgesamt C-förmigen Querschnitt besteht, welche Profileinlage mit Verankerung im Mauerwerk (2) eingesiegelt ist, und dass die Öffnung (21) der Profileinlage (15) bündig mit der äußeren Fläche des Mauerwerks (2) angeordnet ist und mindestens ein steifes und abnehmbares Verbindungsmittel (13), wie eine Haken- oder Hammerkopfschraube, aufnimmt, wodurch ein Verspannen eines entsprechenden Verbindungsteils (17, 18) des Türblocks (3, 4, 5) mit Druck gegen die Profileinlage (15) und den entsprechenden Abschnitt der äußeren Fläche des Mauerwerks (2) bewirkt ist.

5. Türblock-Struktur, die einen Durchgang (1) verschließt, nach Anspruch 4, **dadurch gekennzeichnet, dass** die Öffnung (21) der C-förmigen Profileinlage (15) im Wesentlichen bündig mit der äußeren Fläche des Mauerwerks (2) angeordnet ist in einer Zone, die gegenüber dem Falz (2') zurückgesetzt angeordnet ist, um so die vertikale Drehachse (4) des Türflügels (3) zurückgesetzt und mit Abstand zum Falz (2') anzuordnen und so die Freigabe der Öffnung des Durchgangs (1) durch seitliches Bewegen des Flügels (3) vom Durchgang (1) weg zu gewährleisten, wenn der Flügel in der wegbewegten Öffnungsstellung befindlich ist, insbesondere unter einem Winkel von 90° gegenüber der Öffnungsebene des Durchgangs (1).

6. Türblock-Struktur, die einen Durchgang (1) verschließt, nach Anspruch 5, **dadurch gekennzeichnet, dass** der fixierte Abschnitt jedes Türbandes (6) jedes Türflügels (3) ein Verbindungsteil (17) bildet, das durch ein steifes und abnehmbares Verbindungsmittel (13) mit Druck gegen eine entsprechende C-förmige Profileinlage (15) und den entsprechenden Abschnitt der äußeren Fläche des Mauerwerks (2) verspannt ist, um so eine Übertragung von Kräften direkt in das Mauerwerk (2) zu ermöglichen, und dadurch, dass der Festrahmen (5) mindestens ein Verbindungsteil (16) aufweist, das durch ein steifes und abnehmbares Verbindungsmittel (12) mit Druck gegen ein entsprechendes Aufnahmeträgerteil (14) des Hilfs-Festrahmens (10) verspannt ist.

7. Türblock-Struktur, die einen Durchgang (1) verschließt, nach Anspruch 6, **dadurch gekennzeichnet, dass** der Festrahmen (5) sich vom Falz (2') weg zumindest bis zu jeder C-förmigen Profileinlage (15) erstreckt, wobei der fixierte Abschnitt jedes Türbandes (6) an der Verlängerung des Festrahmens (5) derart fixiert ist, dass er vorzugsweise im Wesentlichen an der oder in der Nähe der C-förmigen Profileinlage (15) angeordnet ist, und dadurch, dass einerseits mindestens ein Teil der Verlängerung ein Verbindungsteil (18) bildet, das durch ein steifes und abnehmbares Verbindungsmittel (13) mit Druck gegen eine C-förmige Profileinlage (15) und gegen einen entsprechenden Abschnitt der äußeren Fläche des Mauerwerks (2) gedrückt ist, und andererseits der Festrahmen (5) mindestens ein Verbindungsteil (16) aufweist, das durch ein steifes und abnehmbares Verbindungsmittel (12) mit Druck gegen ein entsprechendes Aufnahmeträgerteil (14) des Hilfs-Festrahmens (10) im Falz (2') verspannt ist.

8. Türblock-Struktur, die einen Durchgang (1) verschließt, nach einem der Ansprüche 1 bis 7, **dadurch gekennzeichnet, dass** der Hilfs-Festrahmen (10) im Wesentlichen eine U-Form aufweist, die zwei vertikale Holme (10') umfasst, die mittels eines oberen waagerechten Querträgers (10") verbunden sind, und dadurch, dass die beiden vertikalen Holme (10') und der obere waagerechte Querträger (10") aus Profilen aus steifem Blech oder einem anderen flachen, länglichen Element aus steifem und hartem Material hergestellt sind, das vorzugsweise längs gefaltet ist, sodass es einen im Wesentlichen einen L-förmigen Querschnitt aufweist.

9. Türblock-Struktur, die einen Durchgang (1) verschließt, nach einem der Ansprüche 1 bis 8, **dadurch gekennzeichnet, dass** der Festrahmen (5) aus aneinanderstoßenden Profilen hergestellt ist, die jeweils aus einem flachen, länglichen Teil aus steifem Material hergestellt sind, das Beständigkeit gegenüber Temperatur und Feuer aufweist, wie ein steifes Blech, das gegebenenfalls eine Längsfalte aufweist, und das direkt oder indirekt an mindestens einer der Flächen im Grund des Falzes (2') anliegt.

## Claims

1. Prehung door unit structure intended to close an opening (1), more particularly of rectangular or square shape, made in a stonework construction (2) such as a wall, rising substantially vertically and separating or demarcating two spaces within a building and, more particularly, within a high-security building, said stonework construction (2) comprising a concrete wall, or first-phase concrete, and a micro-concrete, or second-phase concrete, said structure comprising, on the one hand, a prehung door unit (3, 4, 5) made up of at least one door leaf (3) mounted so that it can pivot, via the intermediary of at least two hinges (6), each equipped with a fixed portion and a movable portion, about a vertical axis (4), and of a fixed frame (5) comprising two vertical uprights (7), a horizontal upper cross-member (8) and, where appropriate, a threshold (9), said prehung door unit (3, 4, 5) being mounted in a rebate (2') made in the thickness of the wall (2) of the embrasure of the opening (1) and, on the other hand, a fixed-frame pre-frame (10) mounted in the rebate (2') of said opening (1) while being held and locked in position in said rebate (2'),
**characterised in that** the prehung door unit comprises, in addition to prefixing means (11), anchoring means (11' , 11"'), sealing means (11") and rigid and removable connecting means (12, 13), and **in that**:
- the fixed-frame pre-frame (10) is, on the one hand, prefixed directly in said concrete wall or first-phase concrete via the prefixing means (11) and, on the other hand, fixed rigidly and permanently in the stonework construction (2) via the anchoring means (11', 11"') and the sealing means (11"), said sealing means (11") consisting of the micro-concrete or second-phase concrete, sunk into said fixed-frame pre-frame (10), said anchoring means extending into the micro-concrete or second-phase concrete,
- said fixed-frame pre-frame (10) constitutes a support for attaching the prehung door unit (3, 4, 5), so that said prehung door unit (3, 4, 5) can be fixed removably into said opening (1) using rigid and removable connecting means (12, 13), said fixed-frame pre-frame (10) comprising at least one receiving support piece (14, 15) and said prehung door unit (3, 4, 5) comprising at least one connecting piece (16, 17, 18) assembled with a receiving support piece (14, 15), by screwing one against the other under pressure via the rigid and removable connecting means (12, 13),
- a housing or cavity (19, 20) is provided in each receiving support piece (14, 15) to receive the corresponding rigid and removable connecting means (12, 13).

2. Structure according to claim 1, **characterised in that** the anchoring means (11', 11"') consist of at least one anchoring leg (11') and/or at least one folded rigid plate (11"').

3. Prehung door unit structure intended to close an opening, according to claim 1 or claim 2, **characterised in that** the fixed portion of each hinge (6) of each leaf (3) is attached to one of the vertical uprights (7) of the fixed frame (5) and **in that** the latter comprises at least one connecting piece (16) screwed under pressure against a receiving support piece (14) of the fixed-frame pre-frame (10) in the rebate (2') of the opening (1).

4. Prehung door unit structure intended to close an opening, according to claim 1 or claim 2, **characterised in that** a receiving support piece (15) of the fixed-frame pre-frame (10), essentially on the side of the hinges (6), consists of an extruded insert with an overall transverse cross-section in the form of an enclosed C, with anchoring, in the stonework construction (2), and **in that** the opening (21) of said C-shaped extruded insert (15) is flush with the external face of the stonework construction (2) and receives at least one rigid and removable connecting means (13), such as a square-head or hammer-head bolt, by the screwing under pressure of a corresponding connecting piece (17, 18) of the prehung door unit (3, 4, 5) against said extruded insert (15) and the corresponding portion of said external face of the stonework construction (2).

5. Prehung door unit structure intended to close an opening, according to claim 4, **characterised in that** the opening (21) of the C-shaped extruded insert (15) is essentially flush with the external face of the stonework construction (2) in an area set back from the rebate (2'), in order to set the vertical axis (4) of pivoting of the leaf (3) back and at a distance from said rebate (2'), so as to allow the opening (1) to be given free passage by a lateral disengagement of the leaf (3) from the opening (1) when the latter is in the disengagement open position, particularly at 90° relative to the plane of opening of the opening (1).

6. Prehung door unit structure intended to close an opening, according to claim 5, **characterised in that** the fixed portion of each hinge (6) of each leaf (3) constitutes a connecting piece (17) screwed under pressure, via a rigid and removable connecting means (13) against a corresponding C-shaped extruded insert (15) and the corresponding portion of the external face of the stonework construction (2), so as to allow, in particular, a transfer of the forces directly into the stonework construction (2), and **in that** the fixed frame (5) comprises at least one connecting piece (16) screwed under pressure, via a rigid and removable connecting means (12) against a corresponding receiving support piece (14) of the fixed-frame pre-frame (10).

7. Prehung door unit structure intended to close an opening, according to claim 6, **characterised in that** the fixed frame (5) extends from the rebate (2'), at least as far as the level of each C-shaped extruded insert (15), the fixed portion of each hinge (6) being attached to said extension of the fixed frame (5), so as to be located, preferably, essentially at the level of or in the vicinity of a C-shaped extruded insert (15), and **in that**, on the one hand, at least a portion of said extension constitutes a connecting piece (18) screwed under pressure, via a rigid and removable connecting means (13), against a C-shaped extruded insert (15) and against the corresponding portion of the external face of the stonework construction (2) and, on the other hand, said fixed frame (5) comprises at least one connecting piece (16) screwed under pressure, via a rigid and removable connecting means (12) against a corresponding receiving support piece (14) of the fixed-frame pre-frame (10) in the rebate (2').

8. Prehung door unit structure intended to close an opening, according to claims 1 to 7, **characterised in that** the fixed-frame pre-frame (10) has an overall U shape, comprising two vertical uprights (10') linked together by a horizontal upper cross-member (10") and **in that** said uprights (10') and said cross-member (10") are made from extruded rigid plates or other elongated flat members made from a hard and rigid material, preferably folded longitudinally so as to present an overall L-shaped transverse cross-section.

9. Prehung door unit structure intended to close an opening, according to claims 1 to 8, **characterised in that** the fixed frame (5) is made from extrusions placed end-to-end and each made from an elongated flat member in rigid material with properties of resistance to temperature and fire, such as a rigid plate, possibly incorporating a longitudinal fold, applied, directly or indirectly, against at least one of the faces of the bottom of the rebate (2').
